# FASCICULE DE BREVET EUROPEEN

(11) **EP 2 863 272 B1**
(45) Date de publication et mention de la délivrance du brevet: **25.11.2020**
(21) Numéro de dépôt: 13188951.1
(22) Date de dépôt: 16.10.2013
(51) Int. Cl.: G04B 15/08, G04B 15/14

(54) **Mécanisme d'échappement pour mouvement de montre**
Hemmungsmechanismus für Uhrwerk einer Armbanduhr
Escapement mechanism for watch movement

(43) Date de publication de la demande: 22.04.2015
(73) Titulaire: Montres Breguet SA, 1344 L'Abbaye (CH)
(72) Inventeur: Junod, Benoît, 74250 Peillonnex (FR); Maréchal, Sylvain, 39220 Bois-d'Amont (FR); Karapatis, Polychronis (Nakis), CH-1324 Premier (CH); Sarchi, Davide, 1020 Renens (CH); Beugin, Stéphane, F-39220 Les Rousses (FR)
(74) Mandataire: Ravenel, Thierry Gérard Louis

(56) Documents cités:
- WO-A1-2011/121432
- CH-A- 543 757
- DE-A1- 1 523 856

## Description

La présente invention concerne un mécanisme d'échappement d'un mouvement de montre, notamment un échappement de type à ancre suisse ou à ancre anglaise. L'invention concerne plus particulièrement l'optimisation de l'ensemble constitué par la cheville de plateau et la fourchette de l'ancre.

L'ensemble constitué par la cheville de plateau et la fourchette de l'ancre permet le dégagement de l'ancre d'une dent de la roue du mécanisme d'échappement et l'impulsion du balancier. Lors de l'impulsion, la cheville de plateau, qui est liée au balancier, et la fourchette de l'ancre, permettent la transmission de l'énergie de l'ancre au balancier à chaque alternance.

Un système conventionnel est constitué d'une cheville circulaire dite « en demi-lune » avec une partie du cercle qui est supprimée pour permettre à la cheville d'entrer à l'intérieur de la fourchette avec une sécurité suffisante. La fourchette quant à elle se présente sous forme d'une encoche rectangulaire, les surfaces de contact avec la cheville étant planes.

En fonction de la fréquence d'oscillation du balancier, l'amplitude de rotation de l'ancre et la position de son axe de rotation, ou encore d'autres dimensions, il y a inévitablement un certain glissement entre la cheville et la fourchette dans les systèmes conventionnels. Les surfaces en contact entre la fourchette et la cheville sont identiques pour le dégagement et pour l'impulsion, à savoir, la paire de surfaces en contact lors du dégagement de la première alternance est identique à la paire de surfaces en contact lors de l'impulsion de la deuxième alternance. Toutefois, une géométrie qui serait optimisée pour la fonction de dégagement, pourrait ne pas être optimisée pour la fonction d'impulsion. Dans des systèmes conventionnels la géométrie de l'ensemble cheville et fourchette n'est donc pas optimisée.

Les documents WO 2011/121432, CH 543 757 et DE 1523856 décrivent chacun une ancre dont les cornes de la fourchette comprennent une surface d'engagement entrant en contact avec des parties des cames de la cheville ayant un profil géométrique non plan.

L'optimisation de la géométrie des surfaces de contact entre la cheville et la fourchette vise notamment à diminuer le frottement afin de réduire l'usure des pièces, ou encore de diminuer les pertes d'énergie pour augmenter le rendement de l'échappement.

Un objet de l'invention est de fournir un mécanisme d'échappement de montre précis et fiable sur une longue durée d'utilisation.

Il est avantageux de fournir un mécanisme d'échappement de montre à très faible usure.

Il est avantageux de fournir un mécanisme d'échappement de montre à très faible consommation d'énergie et donc ayant un rendement élevé.

Il est avantageux de fournir un mécanisme d'échappement compact et robuste.

Des objets de l'invention sont réalisés par un mécanisme d'échappement de montre selon la revendication 1. Les revendications dépendantes décrivent des aspects avantageux de l'invention.

Dans la présente invention, un mécanisme d'échappement de montre pour un mouvement de montre comprend une ancre avec une fourchette et un dispositif plateau avec une cheville couplé à un balancier, la fourchette comprenant une première corne et une deuxième corne. La cheville comprend une première partie de came configurée pour engager une surface d'engagement de la première corne, et une deuxième partie de came configurée pour engager une surface d'engagement de la deuxième corne. Les surfaces d'engagement entrant en contact avec les parties de came - c'est-à-dire les surfaces actives - comprennent un profil géométrique non plane, configurées pour réduire le glissement lors des fonctions de dégagement et d'impulsion. Chacune des surfaces d'engagement possède un profil géométrique défini par une fonction discontinue dans sa première ou deuxième dérivée.

Cela permet de mieux optimiser les profils des surfaces actives sur la cheville et également sur la fourchette afin d'éliminer ou de minimiser le frottement entre ces organes. On cherche à avoir un mouvement de roulement sans glissement entre les parties de la cheville et de la fourchette entrant en contact.

Selon une forme d'exécution préférée, dans une direction de rotation du balancier la première corne fonctionne en tant que corne d'entrée et la deuxième corne en tant que corne de sortie, et dans la direction opposée la première corne fonctionne en tant que corne de sortie et la deuxième corne en tant que corne d'entrée. Toutefois, l'invention s'étend aussi aux mécanismes d'échappement ayant un seul dégagement et impulsion par cycle d'aller-retour du balancier, et dans ce cas l'une des cornes fonctionne uniquement en tant que corne d'entrée et l'autre uniquement en tant que corne de sortie.

Selon une forme d'exécution, la surface d'engagement peut comprendre une première portion et une deuxième portion, les première et deuxième portions étant interconnectées par une portion de surface n'entrant pas en contact avec les parties de came de la cheville. Les surfaces de came et les surfaces d'engagement sont configurées pour que la première portion de la surface d'engagement de la corne d'entrée opère au moins en partie une fonction de dégagement d'une palette de l'ancre, et la deuxième portion de la surface d'engagement de la corne de sortie opère au moins en partie une fonction d'impulsion de ladite palette de l'ancre. Dans une variante, la deuxième portion de la surface d'engagement de la corne d'entrée opère au moins en partie aussi une fonction de dégagement de ladite palette de l'ancre. Dans une variante, la première portion de la surface d'engagement de la corne de sortie opère au moins en partie aussi une fonction d'impulsion de ladite palette de l'ancre. Cette forme d'exécution offre plus de possibilités d'optimisation des profils géométriques des surfaces actives lors des opérations de dégagement et d'impulsion.

Dans une variante, les surfaces d'engagement comprennent deux portions, chaque portion ayant un profil géométrique défini par une fonction continue dans sa première ou deuxième dérivée, configurées pour que la première portion de chaque surface d'engagement opère principalement une fonction de dégagement d'une palette de l'ancre, et que la deuxième portion de chaque surface d'engagement opère principalement une fonction d'impulsion d'une palette de l'ancre.

Dans une forme d'exécution, chacune des parties de came de la cheville comprend un profil géométrique défini par une fonction discontinue dans sa première ou deuxième dérivée. Dans une variante, une portion des parties de came ne rentre jamais en contact avec les surfaces d'engagement. Dans une variante, les parties de came comprennent deux portions, chaque portion ayant un profil géométrique défini par une fonction continue dans sa première ou deuxième dérivée, configurées pour que la première portion de chaque surface d'engagement opère principalement une fonction de dégagement d'une palette de l'ancre, et que la deuxième portion de chaque surface d'engagement opère principalement une fonction d'impulsion d'une palette de l'ancre.

Les profils géométriques des surfaces d'engagement et des parties de came de la cheville peuvent comprendre au moins une partie correspondant à un profil de dent de rouage.

Dans une forme d'exécution où le dégagement et l'impulsion des palettes de l'ancre s'effectuent dans les deux directions de rotation du dispositif plateau, c'est-à-dire à chaque demi-cycle d'oscillation du balancier, les surfaces d'engagement de la fourchette entrant en contact avec la cheville peuvent être symétriques par rapport à un plan médian de la fourchette. Les surfaces de came d'un côté de la cheville peuvent être symétriques aux surfaces de came de l'autre côté de la cheville afin d'avoir un engagement identique entre la cheville et la fourchette dans les deux directions de rotation du balancier.

Dans une forme d'exécution, la fourchette peut avantageusement être réalisée par un procédé de déposition tel que par photolithographie, ou par d'autres procédés de fabrication utilisés dans l'industrie semiconducteur, en un matériau à base de silicium. Cela permet d'obtenir des profils de surfaces de formes complexes avec une grande précision.

Dans une forme d'exécution avantageuse, le profil géométrique de la surface d'engagement comprend un profil de rouage. La cheville peut avantageusement également comprendre un profil de rouage complémentaire.

Dans une première variante, le profil de rouage est un profil en développante de cercle. Ce profil peut être automatiquement défini en précisant des valeurs du module (par exemple 0.2) et du nombre de « dents » virtuels équivalents qu'auraient la cheville et l'ancre (par exemple respectivement 6 et 21) si elles faisaient partie d'un rouage.

Dans une deuxième variante, le profil de rouage est un profil suivant la norme NIHS (Norme de l'industrie Horlogère Suisse), par exemple la norme NIHS 20-25, version 2002.

La cheville peut comprendre une forme classique, telle qu'une forme en demi-lune. La cheville peut toutefois comprendre d'autres profils optimisés en complémentarité avec le profil des surfaces d'engagement pour éliminer ou minimiser le glissement lors des contacts de dégagement et d'impulsion.

D'autres buts et aspects avantageux de l'invention apparaitront à la lecture des revendications, ainsi que de la description détaillée de formes d'exécution ci-après, et des dessins annexés, dans lesquels :
La figure 1 est une vue en perspective schématique d'un mécanisme d'échappement d'un mouvement de montre ;
La figure 2a est une vue d'une structure fourchette - cheville d'un mécanisme d'échappement ;
La figure 2b est une vue d'une structure fourchette - cheville d'un mécanisme d'échappement ;
La figure 3 est un graphique représentant le travail (ou l'énergie) d'abrasion en fonction de l'abscisse curviligne de la surface de la fourchette en contact avec la cheville, illustrant une comparaison pour trois types de géométries : (i) cheville circulaire et fourchette traditionnelle, (ii) profil NIHS et (iii) profil en développante de cercle.
La figure 4 est un graphique du couple donnée par l'ancre au balancier, résultant de la simulation FEM en régime statique, illustrant une comparaison pour les trois types de géométries : (i) cheville circulaire et fourchette traditionnelle, (ii) profil NIHS et (iii) profil en développante de cercle.
La figure 5a est une vue d'une structure fourchette - cheville d'un mécanisme d'échappement selon une forme d'exécution de l'invention, dans une première phase d'impulsion ;
La figure 5b est une vue similaire à celle de la figure 5a montrant une deuxième phase d'impulsion.

Faisant référence aux figures, un mécanisme d'échappement pour un mouvement de montre, comprend une roue 5 avec des dents 9, une ancre 7, et un dispositif plateau 4 couplé à un balancier 2.

L'ancre comprend, une fourchette 13, des palettes 17a, 17b, et une baguette 15 interconnectant les palettes à la fourchette. La baguette est couplée en rotation au châssis d'un mouvement au moyen d'un pivot 11. Les palettes engagent les dents 9 de la roue qui est connectée à une source d'énergie fournissant un couple de rotation sur la roue. Une palette constitue la palette d'entrée 17a et l'autre constitue la palette de sortie 17b. L'ancre comprend un dard 27 fixé sur la fourchette au moyen par exemple d'un axe chassé dans un trou de fixation à la base de la fourchette. Le mécanisme illustré correspond à un échappement de type à ancre suisse. Ce principe étant bien connu, les éléments classiques et leur fonctionnement ne seront pas décrits plus en détail dans la présente.

Le dispositif plateau 4 comprend un grand plateau 6 avec une cheville 10 et un petit plateau 8 muni d'une encoche pour le passage du dard. La cheville 10 comprend d'un côté une première partie de came 12 et de l'autre côté une deuxième partie de came 14. Dans le sens de rotation du balancier illustré dans les figures 2a et 2b (première alternance), la première partie de came 12 fonctionne comme came d'entrée et la deuxième partie de came comme came de sortie. Le balancier ayant un mouvement oscillant, dans l'autre sens de rotation (deuxième alternance) les fonctions des première et deuxième parties de came sont inversées.

La fourchette 13 comprend une première corne 19 et une deuxième corne 21. Dans le sens de rotation du balancier illustré dans les figures 2a et 2b (première alternance), la première corne 19 fonctionne comme corne d'entrée et la deuxième corne comme corne de sortie. Dans l'autre sens de rotation (deuxième alternance), les fonctions des première et deuxième cornes sont inversées.

La première partie de came 12 de la cheville est configurée pour engager une surface d'engagement 23 de la première corne, et une deuxième partie de came 14 est configurée pour engager une surface d'engagement 25 de la deuxième corne. Les surfaces d'engagement entrant en contact avec les parties de came comprennent un profil géométrique non plan.

Dans une variante, telle qu'illustrée dans les figures 5a, 5b, les surfaces d'engagement 23, 25 comprennent une première portion 23a, 25a et une deuxième portion 23b, 25b, les première et deuxième portions étant interconnectées par une portion de surface intermédiaire 23c n'entrant pas en contact avec les parties de came de la cheville. Chaque portion des surfaces d'engagement peut comprendre un profil géométrique défini par une fonction continue dans sa première ou deuxième dérivée. Les surfaces d'engagement peuvent être configurées pour que la première portion de chaque surface d'engagement opère principalement une fonction de dégagement d'une palette de l'ancre, et que la deuxième portion de chaque surface d'engagement opère principalement une fonction d'impulsion d'une palette de l'ancre.

Dans une forme d'exécution non-illustrée, chacune des parties de came de la cheville comprend un profil géométrique défini par une fonction discontinue dans sa première ou deuxième dérivée. Une portion intermédiaire des parties de came ne rentre jamais en contact avec les surfaces d'engagement. Les parties de came peuvent comprendre deux portions, chaque portion ayant un profil géométrique défini par une fonction continue dans sa première ou deuxième dérivée, configurées pour que la première portion de chaque surface d'engagement opère principalement une fonction de dégagement d'une palette de l'ancre, et que la deuxième portion de chaque surface d'engagement opère principalement une fonction d'impulsion d'une palette de l'ancre.

Un aspect de cette invention est l'utilisation de profils de denture adaptés, courbes et simultanément optimisés des surfaces actives, c'est-à-dire des surfaces de contact, de la cheville et de la fourchette de l'ancre. Différentes typologies de profil peuvent être adaptées aux chevilles et fourchette en fonction du pointage de l'échappement et de la fréquence de l'oscillateur. De manière non exclusive, deux typologies de rouages spécifiques peuvent avantageusement être utilisées :

### 1er type de profil : NIHS (figure 2a)

A titre d'exemple, un profil dit NIHS défini selon la norme NIHS 20-25, version 2002, peut être utilisé pour une transmission de module 0.2 avec les paramètres suivants :
- Nombre de dent pignon (plateau de balancier) = 6
- Nombre de dent roue (ancre) = 21
- Diamètre de tête = 4.704 mm
- Diamètre de pied = 3.5 mm
- Epaisseur de dent = 0.282 mm
- Rayon de l'ogive = 0.4032 mm
- Rayon à fond de dent = 0.1526 mm

### 2ème type de profil : développante de cercle (figure 2b)

Ce profil est automatiquement défini en fonction du module (par exemple module 0.2) et des nombres de dents du pignon et de la roue (par exemple 6 et 21 respectivement).

L'utilisation d'un profil de denture adapté permet de limiter considérablement le glissement entre les deux surfaces en contact notamment au début de la phase d'impulsion (voir figure 3). En effet, le système fourchette/cheville traditionnel présente un glissement important au début de l'impulsion ce qui explique que le travail d'abrasion (produit de la distance de glissement par la force tangentielle au contact) est plus élevé que pour les deux autres systèmes (profils NIHS et développante de cercle). La diminution de la distance de glissement au début de l'impulsion permet de diminuer le risque d'usure et donc d'augmenter le couple sur la roue d'échappement. Dans des mécanismes conventionnels, ces phénomènes limitent l'évolution des mouvements. L'augmentation de l'énergie transmissible via l'échappement permet d'entretenir des mouvements ayant une énergie (et donc un pouvoir réglant) plus élevée, par exemple de l'ordre de 1 mJ, tandis que les mouvements traditionnels ont une énergie de l'ordre de 0.1 mJ.

Le mécanisme selon l'invention est particulièrement avantageux pour les oscillateurs avec fréquence relativement faible, par exemple inférieure ou égale à 4Hz, et ayant une grande inertie, par exemple supérieure à 10 mg cm2, et/ou équipés d'un système de raccourcissement du rattrapage de l'ancre.

La figure 3 illustre le travail d'abrasion en fonction de l'abscisse curviligne de la surface de la fourchette en contact avec la cheville pour trois types de géométries : (i) cheville circulaire et fourchette traditionnelle, (ii) profil NIHS et (iii) profil en développante de cercle. Dans ces exemples le travail d'abrasion pour les profils NIHS et développante de cercle est réduit d'un facteur d'environ trois au début de la fonction par rapport au profil traditionnel. Il s'ensuit que l'énergie transmise au balancier (et donc le pouvoir réglant) peut être plus élevée sans introduire un risque d'usure additionnel.

Le couple appliqué par l'ancre au balancier, qui est lié au rendement, est quasiment équivalent en utilisant des profils de denture pour la transmission fourchette/cheville pendant que la 1^{ère} impulsion se produit sur un angle plus important (cf. Fig. 4). Autrement dit, l'énergie totale transmise au balancier (aire sous la courbe) est supérieure ou égale en utilisant des profils de denture. Les résultats en Fig. 3 et Fig. 4 permettent d'estimer que, en exploitant cette invention, l'énergie (et donc le pouvoir réglant) d'un mouvement pourrait être augmentée sans introduire un risque excessif d'usure des composants concernés.

La figure 4 illustre le couple donné au balancier en fonction de la position de ce dernier lors de la première fonction d'impulsion pour les trois types de géométries : (i) cheville circulaire et fourchette traditionnelle, (ii) profil NIHS et (iii) profil en développante de cercle. À parité de couple disponible sur la roue d'échappement, les profils optimisés permettent de transmettre quasiment le même couple au balancier mais sur un intervalle angulaire plus élevé (de 1 ° à 3° supplémentaire). L'énergie totale transmise au balancier (intégrales des courbes) lors de la première impulsion de la première alternance est donc supérieure ou égale en utilisant ces profils.

### 3ème type de profil : forme multi-profil (figure 5)

Selon une variante, on utilise les propriétés de transmission de chacune des solutions dans la phase d'impulsion où elles sont les plus efficaces. Le principe de cette troisième solution est de combiner au moins deux types de profil pour la fourchette mais aussi pour la cheville de plateau. Ainsi, le contact lors la première partie de l'impulsion s'effectue sur un premier type de profil avec moins de glissement et le contact lors de la seconde partie s'effectue sur un autre profil. Dans l'exemple illustré à la figure 5, la première partie de l'impulsion (figure 5a) s'effectue par exemple avec un profil de type développante de cercle tandis que la seconde partie (figure 5b) s'effectue avec une géométrie fourchette/cheville traditionnelle (cheville circulaire et fourchette plane).

L'invention peut aussi être utilisée dans des échappements avec des ancres de type anglaise, coaxiale ou encore d'autres échappements de types connus.

Les avantages de l'invention incluent une diminution du risque d'usure au niveau de la cheville en particulier pour les systèmes à rattrapage rapide ancre-balancier, et la possibilité d'augmenter simultanément le couple disponible à l'ancre et l'intervalle angulaire d'impulsion (donc l'énergie transmise au mouvement) sans augmenter le risque d'usure.

### Liste de références

- balancier 2
- un mécanisme d'échappement 3
- une roue 5
- dent 9
- une ancre 7
- pivot 11
- fourchette 13
- première corne 19 (corne d'entrée)
- surface d'engagement 23
- première portion 23a
- deuxième portion 23b
- portion intermédiaire (discontinuité) 23c
- deuxième corne 21 (corne de sortie)
- surface d'engagement 25
- première portion 25a
- deuxième portion 25b
- portion intermédiaire (discontinuité) 25c
- dard 27
- baguette 15
- palettes 17
- palette d'entrée 17a
- palette de sortie 17b
- dispositif plateau 4
- grand plateau 6
- cheville 10
- première partie de came 12 (came d'entrée)
- deuxième partie de came 14 (came de sortie)
- petit plateau 8

## Revendications

1. Mécanisme d'échappement (3) pour un mouvement de montre comprenant une ancre (7) avec une fourchette (13) et un dispositif de plateau (4) avec une cheville couplée à un balancier (2), la fourchette comprenant une première corne (19) et une deuxième corne (21), la cheville comprenant une première partie de came (12) configurée pour engager une surface d'engagement (23) de la première corne, et une deuxième partie de came (14) configurée pour engager une surface d'engagement (25) de la deuxième corne, dans lequel lesdites surfaces d'engagement entrant en contact avec les parties de came comprennent un profil géométrique non plan, ledit mécanisme étant **caractérisé en ce que** chacune desdites surfaces d'engagement (23, 25) possède un profil géométrique défini par une fonction discontinue dans sa première ou deuxième dérivée.

2. Mécanisme d'échappement selon la revendication précédente, où au moins une portion intermédiaire (23c, 25c) des surfaces d'engagement ne rentre jamais en contact avec les parties de came de la cheville.

3. Mécanisme d'échappement selon la revendication 2, **caractérisé en ce que** les surfaces d'engagement comprennent deux portions (23a, 23b ;25a, 25b), chaque portion ayant un profil géométrique défini par une fonction continue dans sa première ou deuxième dérivée, configurées pour que la première portion (23a, 25a) de chaque surface d'engagement opère principalement une fonction de dégagement d'une palette de l'ancre, et que la deuxième portion (23b, 25b) de chaque surface d'engagement opère principalement une fonction d'impulsion d'une palette de l'ancre.

4. Mécanisme d'échappement selon la revendication 1, **caractérisé en ce que** chacune desdites parties de came (12, 14) de la cheville comprend un profil géométrique défini par une fonction discontinue dans sa première ou deuxième dérivée.

5. Mécanisme d'échappement selon la revendication précédente, où au moins une portion des parties de came ne rentre jamais en contact avec les surfaces d'engagement (23, 25).

6. Mécanisme d'échappement selon la revendication 4 ou 5, **caractérisé en ce que** les parties de came comprennent deux portions, chaque portion ayant un profil géométrique défini par une fonction continue dans sa première ou deuxième dérivée, configurées pour que la première portion (23a, 25a) de chaque surface d'engagement opère principalement une fonction de dégagement d'une palette de l'ancre, et que la deuxième portion (23b, 25b) de chaque surface d'engagement opère principalement une fonction d'impulsion d'une palette de l'ancre.

7. Mécanisme d'échappement selon l'une des revendications précédentes, **caractérisé en ce que** les profils géométriques des surfaces d'engagement (23, 25) et des parties de came de la cheville (12, 14) comprennent au moins une partie correspondant à un profil de dent de rouage.

8. Mécanisme d'échappement selon la revendication précédente, **caractérisé en ce que** le profil de rouage est un profil en développante de cercle.

9. Mécanisme d'échappement selon la revendication 7, **caractérisé en ce que** le profil de rouage est un profil suivant la norme NIHS 20-25, version 2002.

10. Mécanisme d'échappement selon l'une des revendications précédentes, **caractérisé en ce que** la première partie de came est symétrique à la deuxième partie de came.

11. Mécanisme d'échappement selon l'une des revendications précédentes, **caractérisé en ce que** la fourchette et la cheville sont réalisées en un matériau à base de silicium ou dérivé du silicium.

12. Mécanisme d'échappement selon l'une des revendications précédentes, **caractérisé en ce que** la fourchette et la cheville sont réalisées par un procédé de photolithographie ou par un procédé LIGA.

13. Mécanisme d'échappement selon l'une des revendications précédentes, **caractérisé en ce que** la fourchette et la cheville sont réalisées en un matériau à base de nickel.

14. Mouvement de montre comprenant un mécanisme d'échappement selon l'une de revendications précédentes.

## Patentansprüche

1. Hemmungsmechanismus (3) für ein Werk einer tragbaren Uhr, umfassend einen Anker (7) mit einer Gabel (13) und eine Hebelscheibenvorrichtung (4) mit einem mit einer Unruh (2) gekoppelten Hebelstein, wobei die Gabel ein erstes Horn (19) und ein zweites Horn (21) aufweist, der Hebelstein einen ersten Nockenteil (12), der zum Eingriff mit einer Eingriffsfläche (23) des ersten Horns konfiguriert ist, und einen zweiten Nockenteil (14), der zum Eingriff mit einer Eingriffsfläche (25) des zweiten Horns konfiguriert ist, umfasst, und die mit den Nockenteilen in Kontakt gelangenden Eingriffsflächen ein nicht ebenes geometrisches Profil aufweisen, wobei der Mechanismus **dadurch gekennzeichnet ist, dass** jede der Eingriffsflächen (23, 25) ein geometrisches Profil besitzt, das durch eine in ihrer ersten oder zweiten Ableitung diskontinuierliche Funktion definiert ist.

2. Hemmungsmechanismus nach dem vorhergehenden Anspruch, wobei mindestens ein Zwischenabschnitt (23c, 25c) der Eingriffsflächen niemals mit den Nockenteilen des Hebelsteins in Eingriff gelangt.

3. Hemmungsmechanismus nach Anspruch 2, **dadurch gekennzeichnet, dass** die Eingriffsflächen zwei Abschnitte (23a, 23b; 25a, 25b) aufweisen, wobei jeder Abschnitt ein geometrisches Profil aufweist, das durch eine in ihrer ersten oder zweiten Ableitung kontinuierliche Funktion definiert ist, und die so konfiguriert sind, dass der erste Abschnitt (23a, 25a) jeder Eingriffsfläche insbesondere die Freigabefunktion einer Ankerpalette bewirkt, und dass der zweite Abschnitt (23b, 25b) jeder Eingriffsfläche insbesondere dazu dient, einer Ankerpalette einen Impuls zu verleihen.

4. Hemmungsmechanismus nach Anspruch 1, **dadurch gekennzeichnet, dass** jeder der Nockenteile (12, 14) des Hebelsteins ein geometrisches Profil aufweist, das durch eine in ihrer ersten oder zweiten Ableitung diskontinuierliche Funktion definiert ist.

5. Hemmungsmechanismus nach dem vorhergehenden Anspruch, wobei mindestens ein Abschnitt der Nockenteile niemals mit den Eingriffsflächen (23, 25) in Kontakt gelangt.

6. Hemmungsmechanismus nach Anspruch 4 oder 5, **dadurch gekennzeichnet, dass** die Nockenteile zwei Abschnitte aufweisen, wobei jeder Abschnitt ein geometrisches Profil aufweist, das durch eine in ihrer ersten oder zweiten Ableitung kontinuierliche Funktion definiert ist, und die so konfiguriert sind, dass der erste Abschnitt (23a, 25a) jeder Eingriffsfläche insbesondere die Freigabefunktion einer Ankerpalette bewirkt, und dass der zweite Abschnitt (23b, 25b) jeder Eingriffsfläche insbesondere dazu dient, einer Ankerpalette einen Impuls zu verleihen.

7. Hemmungsmechanismus nach einem der vorhergehenden Ansprüche, **dadurch gekennzeichnet, dass** die geometrischen Profile der Eingriffsflächen (23, 25) und der Nockenteile des Hebelsteins (12, 14) mindestens einen Teil aufweisen, der einem Räderwerk-Zahnprofil entspricht.

8. Hemmungsmechanismus nach dem vorhergehenden Anspruch, **dadurch gekennzeichnet, dass** das Räderwerkprofil ein Kreisevolventenprofil ist.

9. Hemmungsmechanismus nach Anspruch 7, **dadurch gekennzeichnet, dass** das Räderwerkprofil ein Profil gemäß der Norm NIHS 20-25, Version 2002, ist.

10. Hemmungsmechanismus nach einem der vorhergehenden Ansprüche, **dadurch gekennzeichnet, dass** der erste Nockenteil zu dem zweiten Nockenteil symmetrisch ist.

11. Hemmungsmechanismus nach einem der vorhergehenden Ansprüche, **dadurch gekennzeichnet, dass** die Gabel und der Hebelstein aus einem Material auf der Basis von Silicium oder eines Siliciumderivats hergestellt sind.

12. Hemmungsmechanismus nach einem der vorhergehenden Ansprüche, **dadurch gekennzeichnet, dass** die Gabel und der Hebelstein durch ein Fotolithografieverfahren oder durch ein LIGA-Verfahren hergestellt werden.

13. Hemmungsmechanismus nach einem der vorhergehenden Ansprüche, **dadurch gekennzeichnet, dass** die Gabel und der Hebelstein aus einem Material auf Nickelbasis hergestellt sind.

14. Werk einer tragbaren Uhr, umfassend einen Hemmungsmechanismus nach einem der vorhergehenden Ansprüche.

## Claims

1. Escapement mechanism (3) for a watch movement including a pallet lever (7) with a fork (13) and a roller device (4) with an impulse pin coupled to a balance (2), the fork including a first horn (19) and a second horn (21), the impulse pin including a first cam part (12) configured to engage an engagement surface (23) of the first horn, and a second cam part (14) configured to engage an engagement surface (25) of the second horn, wherein said engagement surfaces entering into contact with the cam parts include a non-planar geometrical profile, said mechanism, **characterized in that** each of said engagement surfaces (23, 25) has a geometric profile defined by a discontinuous function in the first or second derivatives thereof.

2. Escapement mechanism according to the preceding claim, wherein at least an intermediate portion (23c, 25c) of the engagement surfaces never enters into contact with the cam parts of the impulse pin.

3. Escapement mechanism according to claim 2, **characterized in that** the engagement surfaces include two portions (23a, 23b; 25a, 25b), each portion having a geometric profile defined by a continuous function in the first or second derivatives thereof, configured so that the first portion (23a, 25a) of each engagement surface mainly performs the unlocking function of a pallet stone of the pallet lever, and so that the second portion (23b, 25b) of each engagement surface mainly performs the impulse function of a pallet stone of a pallet lever.

4. Escapement mechanism according to claim 1, **characterized in that** each of said cam parts (12, 14) of the impulse pin includes a geometric profile defined by a discontinuous function in the first or second derivatives thereof.

5. Escapement mechanism according to the preceding claim, wherein at least one portion of the cam parts never enters into contact with the engagement surfaces (23, 25).

6. Escapement mechanism according to claim 4 or 5, **characterized in that** the cam parts include two portions, each portion having a geometric profile defined by a continuous function in the first or second derivatives thereof, configured so that the first portion (23a, 25a) of each engagement surface mainly performs the unlocking function of a pallet stone of the pallet lever, and so that the second portion (23b, 25b) of each engagement surface mainly performs the impulse function of a pallet stone of the pallet lever.

7. Escapement mechanism according to any of the preceding claims, **characterized in that** the geometric profiles of the engagement surfaces (23, 25) and of the cam parts of the impulse pin (12, 14) include at least one part corresponding to a gear tooth profile.

8. Escapement mechanism according to the preceding claim, **characterized in that** the gear profile is an involute to a circle profile.

9. Escapement mechanism according to claim 7, **characterized in that** the gear profile is a profile conforming to the Swiss watch industry standard (NHIS).

10. Escapement mechanism according to any of the preceding claims, **characterized in that** the first cam part is symmetrical to the second cam part.

11. Escapement mechanism according to any of the preceding claims, **characterized in that** the fork and the impulse pin are made of a silicon-based material or silicon derivative.

12. Escapement mechanism according to any of the preceding claims, **characterized in that** the fork and the impulse-pin are made by a photolithography method or by a LIGA method.

13. Escapement mechanism according to any of the preceding claims, **characterized in that** the fork and the impulse-pin are made of a nickel-based material.

14. Watch movement including an escapement mechanism according to any of the preceding claims.
